# EUROPÄISCHE PATENTSCHRIFT

(11) **EP 3 363 080 B1**
(45) Veröffentlichungstag und Bekanntmachung des Hinweises auf die Patenterteilung: **01.07.2026**
(21) Anmeldenummer: 16798388.1
(22) Anmeldetag: 12.10.2016
(51) Int. Cl.: H01R 13/506, H01R 13/6593, H01R 13/508, H01R 13/516

(54) **STECKVERBINDUNG MIT EINEM GEHÄUSE**
CONNECTOR WITH A HOUSING
CONNECTEUR AVEC UN BOITIER

(30) Priorität: 12.10.2015 DE 102015117341
(43) Veröffentlichungstag der Anmeldung: 22.08.2018
(73) Patentinhaber: TTL Network GmbH, 33790 Halle-Westfalen (DE)
(72) Erfinder: KLERX, Guido, 37297 Berkatal (DE)
(74) Vertreter: Hannke Bittner & Partner mbB Regensburg
(86) Internationale Anmeldenummer: PCT/DE2016/100473
(87) Internationale Veröffentlichungsnummer: WO 2017/063637

(56) Entgegenhaltungen:
- EP-A1- 0 619 626
- EP-A1- 0 896 393
- EP-B1- 0 619 626
- WO-A1-99/62145
- US-A- 4 108 527
- US-A- 4 822 286
- US-A- 5 639 262
- US-B1- 6 354 879

## Beschreibung

Die Erfindung betrifft eine Steckverbindung.

Derartige Steckverbindungen dienen zum Trennen und Verbinden von Leitungen, welche elektrischen Strom und/oder beispielsweise auch optische Strahlung übertragen. Wesentliche Teile einer solchen Steckverbindung sind zum einen ein Steckverbinder selbst, an welchem Kontaktstifte angebracht sind, die einerseits in eine entsprechende Buchse für die Steckverbindung einsteckbar sind und andererseits entsprechende Pins zum Befestigen der den elektrischen Strom beziehungsweise die optische Strahlung tragenden Kabelelemente. Zum anderen weist eine derartige Steckverbindung ein entsprechendes Kabel auf, das mit dem Steckverbinder verbunden ist.

Bei internen Verbindungen sind Steckverbindungen oftmals unverkleidet. Wenn aber Außenverbindungen bei derartigen Steckverbindungen betroffen sind, ist es aus mehreren Gründen sinnvoll, die Kontaktstelle mit einem entsprechenden Gehäuse zu verkleiden. Zum einen dient ein derartiges Gehäuse - insbesondere bei elektrischen Verbindungen - dazu, dass sowohl Benutzer als auch andere Kabel oder Geräte davor bewahrt werden, in Kontakt mit möglicherweise gefährlichen Spannungen, die auf den Kabeln der Steckverbindungen anliegen, zu kommen. Ferner wird durch ein derartiges Gehäuse die Steckverbindung vor Staub und Korrosion geschützt.

Weiterhin dient ein derartiges Gehäuse auch dazu, dass die Kabel, die Gegenstand einer solchen Steckverbindung sind, nicht direkt an den Kontaktstellen ziehen. Diese Kontaktstellen sind in der Regel nämlich nicht dafür ausgelegt, dass eine Zugspannung an ihnen anliegt und können daher auch versagen. Das abgehende Kabel einer Steckverbindung wird daher oft per Crimpen oder Schraubklemmen innerhalb des Steckergehäuses festgeklemmt, sodass die Kräfte an dieser Stelle definiert angreifen können und somit eine effektive Zugentlastung für die Kontaktstellen gewährleistet ist. Auch wenn eine derartige Zugentlastung an einer Steckverbindung vorhanden ist, sollte man beim Lösen der Steckverbindung nicht am Kabel ziehen, sondern die Steckverbindung an deren Gehäuse zum Lösen anfassen.

Wichtige Aufgabe des Gehäuses ist es insbesondere bei Audio- und Hochfrequenzverbindungen die mit der Steckverbindung hergestellten Signalleitung gegen Einstrahlung von Störungen abzuschirmen und dafür zu sorgen, dass von den Signalleitungen abgehende elektromagnetische Strahlung nicht die Umwelt oder andere Komponenten in der Einrichtung beeinflussen. Bei einer derartigen Abschirmung sind Einwirkungen durch elektrische oder magnetische Felder, Einwirkungen durch elektromagnetische Wellen, sowie leitungsgebundene Einwirkungen zu unterscheiden. Im Allgemeinen spricht dabei von der elektromagnetischen Verträglichkeit, die den erwünschten Zustand kennzeichnet, dass technische Geräte einander nicht durch ungewollte elektrische oder elektromagnetische Effekte störend beeinflussen.

Bei Massenfertigung werden derartige Steckergehäuse oft einfach durch Umspritzen des Kontaktteils mit Kunststoff hergestellt. Bei einer Montage für spätere Lösbarkeit gibt es Varianten des Aufschiebens mit einem Einrasten oder einem Zusammenschrauben.

Ein Steckergehäuse, welches aufgeschoben wird, ist beispielsweise aus der DE 10 2012 022 187 A1 bekannt.

Ein durch ein Zusammenschrauben hergestelltes Steckergehäuse ist andererseits aus der EP 0 981 186 A1 bekannt.

Den bekannten lösbaren Gehäusen ist allen gemein, dass sie im Zusammenspiel mit dem Steckverbinder eine große Bauteilevielfalt aufweisen. Hierbei ist es notwendig, viele Einzelteile, die separat hergestellt werden müssen, für den Zusammenbau des Gehäuses zu produzieren und vorzuhalten. Insofern müssen für die Herstellung einer derartigen Steckverbindung viele Produktionslinien für die Herstellung der vielfältigen Einzelteile bereitgestellt werden, was sowohl ökologisch als auch ökonomisch fragwürdig erscheint.

Ferner sind aus der US 4,108,527 A, der US 4,822,286 A und der US 2004/0102082 A1 Steckverbindungen mit Gehäusen nach dem Oberbegriff des Patentanspruchs 1 bekannt. Allerdings. ist bei den in diesen Dokumenten gezeigten Gehäusen die Anordnung eines Steckverbinders nur mittels einer komplexen Halterung, die zum Teil auch mehrteilig aufgebaut sind, zu realisieren.

Ferner ist in der WO 99/62145 A1 ein Gehäuse für Steckverbindungen gezeigt, bei dem innerhalb des Gehäuses jeweils ein Halteelement pro Gehäusehälfte zur Fixierung des dortigen Steckverbinders in dem Gehäuse vorgesehen ist. Allerdings muss dabei der Steckverbinder vor dem Schließen des Gehäuses durch Verbinden der beiden Gehäusehälften passgenau eingelegt werden, damit dann die Halteelemente den Steckverbinder gegen eine abgeschrägte Gehäusewand drücken und ihn somit im Gehäuse fixieren. Problematisch gestaltet sich hierbei das genaue Positionieren der Halteelemente und des Steckverbinders vor dem Schließen des Gehäuses.

Ausgehend von der US 4,108,527 A ist es daher Aufgabe der Erfindung, eine Steckverbindung mit einem Gehäuse bereit zu stellen, welches mit möglichst wenigen unterschiedlichen Einzelbauteilen auskommt und in einfacher Weise montiert werden kann, sodass die Herstellung eines derartigen Gehäuses beziehungsweise einer Steckverbindung mit einem derartigen Gehäuse sowohl aus ökologischer als auch aus ökonomischer Sichtweise den derzeitigen Ansprüchen eines Herstellungsverfahrens genügt.

Gelöst wird diese Aufgabe durch für eine Steckverbindung mit allen Merkmalen des Patentanspruchs 1. Vorteilhafte Ausgestaltungen der Erfindung finden sich in den Unteransprüchen.

Die erfindungsgemäße Steckverbindung mit einem Gehäuse für die Steckverbindung weist dabei ein unteres Schalenelement und ein oberes Schalenelement auf. Das obere und das untere Schalenelement sind dabei identisch zueinander ausgebildet. Weiterhin ist in jedem Schalenelement ein Halteelement angeordnet, mit dem ein Steckverbinder an einem ersten offenen Ende des Gehäuses befestigbar ist. An dem anderen offenen Ende des Gehäuses ist in jedem Schalenelement eine Aufnahme vorgesehen, in der eine Kabelhalterung aufnehmbar ist. Dabei weist dabei jedes Schalenelement wenigstens ein Rastelement auf, welches mit einem Gegenrastelement des jeweils anderen Schalenelementes zusammenwirkt, sodass die beiden Schalenelemente im verrasteten Zustand zueinander das erfindungsgenmäße Gehäuse bilden. Dabei ist es weiterhin vorgesehen, dass die Rastelemente und die Gegenrastelemente der Schalenelemente mehrstufig, dass heißt stufenförmig mit mindestens zwei Stufen analog zu Treppenstufen, ausgebildet sind. Erfindungsgemäß sind auch die gesamten Grenzbereiche zwischen den das Gehäuse bildenden Schalenelemente - mit Ausnahme der Öffnungen für den Steckverbinder und die Kabelhalterung - mehrstufig, dass heißt stufenförmig mit mindestens zwei Stufen analog zu Treppenstufen, ausgebildet. Dabei ist weiterhin vorgesehen, dass an den Schalenelementen jeweils eine Anlagefläche vorgesehen ist, an welcher eine Anlagefläche des Steckverbinders in Montagestellung zum Liegen kommt. Dabei weist das Halteelement einen Haltemechanismus auf, der mit dem Steckverbinder derart zusammenwirkt, dass dieser in Montagestellung sicher und unverlierbar im Gehäuse gehalten ist. Hierdurch wird sichergestellt, dass in Montagestellung die Anlageflächen des Halteelementes und des Steckverbinders sicher aneinander zum Liegen kommen, ohne dass sie sich wieder voneinander weg bewegen können. Dabei weist der Haltemechanismus des Halteelementes wenigstens einen Federarm auf, an dem eine Rastnase angeordnet ist, wobei der Federarm dazu ausgebildet ist, in einer Aufnahme innerhalb einer Hinterwand des Steckverbinders einzugreifen, wobei die Rastnase in Montagestellung die Hinterwand des Steckverbinders hintergreift.

Durch die Erfindung wird eine Steckverbindung mit einem Gehäuse für eine Steckverbindung zur Verfügung gestellt, welche sich dadurch auszeichnet, dass zur Herstellung des Gehäuses nur zwei identische Schalenelemente benötigt werden. Hierdurch ist sowohl eine ökologische als auch ökonomische Herstellung des Gehäuses für eine Steckverbindung gewährleistet, da eine erhebliche Bauteilminimierung im Vergleich zum Stand der Technik gegeben ist. Zur Herstellung des Gehäuses sind erfindungsgemäß nämlich nur zwei identische Schalenelemente notwendig, die zudem durch die erfindungsgemäßen Rastelemente und Gegenrastelemente selbstständig miteinander verrasten und so das erfindungsgemäße Gehäuse bilden. Durch die Verrastung ist es die elektromagnetische Verträglichkeit sichergestellt, da durch die Verrastung eine entsprechende Dichtigkeit des Gehäuses gegeben ist. Dabei ist natürlich zu berücksichtigen, dass das Material, aus dem die identischen Schalenelemente hergestellt sind, entsprechende Abschirmeigenschaften aufweist. Die Auswahl solcher Materialien ist dem Fachmann allerdings geläufig. Die offenen Enden des Gehäuses werden im montierten Zustand zum einen von dem entsprechenden Steckverbinder und zum anderen durch eine Kabelhalterung geschlossen, wobei die Kabelhalterung auch als Wechseleinsatz ausgebildet sein kann, sodass unterschiedliche Kabeldurchmesser mit dem erfindungsgemäßen Gehäuse für eine Steckverbindung verwendet werden können. An der entsprechenden Kabelhalterung kann eine Verbindung des Kabels mit dem Gehäuse durch einen Crimpverschluss realisiert werden. Allerdings ist es auch möglich, dass ein entsprechendes Kabel anderweitig - wie bereits aus dem Stand der Technik auch bekannt - mit dem erfindungsgemäßen Gehäuse verbunden wird. Der Steckverbinder wird mittels der Halteelemente, die jedem Schalenelement zugeordnet sind, fest und unverlierbar im montierten Zustand in dem erfindungsgemäßen Gehäuse gehalten.

Durch diese mehrstufige Ausbildung der Rastelemente und der gesamten Grenzbereiche ist die elektromagnetische Verträglichkeit des erfindungsgemäßen Gehäuses nochmals erhöht, da elektromagnetische Felder und Wellen durch den mehrstufigen Aufbau der Rast- und Gegenrastelemente sowie der gesamten Grenzbereiche am Durchtritt im Verrastbereich des geschlossenen Gehäuses erheblich gehindert sind. Eine entsprechende die elektromagnetische Verträglichkeit steigernde Dichtigkeit des Gehäuses ist dadurch nochmals erhöht.

In die gleiche Richtung, nämlich eine die elektromagnetische Verträglichkeit steigernde Dichtigkeit des Gehäuses zu erreichen, zielt die Ausgestaltung der Erfindung, wonach in der Aufnahme für die Kabelhalterung eine Vertiefung vorgesehen ist, in welche eine Wulst der Kabelhalterung aufnehmbar ist. Hierdurch ist gewährleistet, dass keine elektromagnetische Strahlung direkt im Bereich der Kabelhalterung aus dem Gehäuse heraus beziehungsweise in das Gehäuse hinein treten kann.

Nach einem anderen vorteilhaften Gedanken der Erfindung ist das in dem jeweiligen Schalenelement angeordnete Halteelement als separates, in dem jeweiligen Schalenelement einsetzbares Bauteil ausgebildet. Auch wenn dies im Hinblick auf den Erfindungsgedanken, möglichst weniger verschiedener Bauteile einzusetzen, kontraproduktiv zu sein scheint, ergibt sich hierbei jedoch der große Vorteil, dass zur Herstellung der Schalenelemente und der darin einsetzbaren Halteelemente deutlich einfachere Werkzeuge verwendet werden können. Insbesondere ist es hierdurch möglich, sowohl die Schalenelemente als auch die Halteelemente im Spritzgussverfahren herzustellen und in einfacher Weise von den Werkzeugen zu entformen. Zwar wird bei einteiliger Ausbildung des jeweiligen Schalenelementes mit dem Halteelement erreicht, dass nur ein Bauteil zur Realisierung des erfindungsgemäßen Gehäuses benötigt wird. Allerdings ist hinsichtlich des Werkzeugaufwands zur Herstellung eines derartigen einteiligen Schalenelementes mit Halteelement ein deutlich höherer Aufwand zu betreiben. Die Verwendung von zwei separaten Bauteilen für das Halteelement und das Schalenelement erhöht zwar die Anzahl verschiedener Bauteile um 100 Prozent, nämlich von einem Bauteil auf zwei Bauteile. Jedoch ist der Vorteil, dass dabei deutlich einfachere Werkzeuge bei der Herstellung dieser Einzelteile verwendet werden können, diesen Nachteil vorzuziehen, da auch die Herstellung der Einzelteile dadurch einfacher sowie weniger fehleranfällig wird und somit auch ökologischen und ökonomischen Gesichtspunkten Rechnung getragen wird.

Vorteilhafterweise ist dabei weiterhin in den Schalenelementen wenigstens ein Positionierungselement vorgesehen, welches mit einem Gegenpositionierungselement des jeweiligen Halteelementes zusammenwirkt. Insofern ist es in einfacher Weise möglich, das Halteelement entsprechend seiner Verwendung in dem Gehäuse in dem jeweiligen Schalenelement zu positionieren. Hierdurch sind Fehlpositionierungen und damit ein möglicherweise negativer Einfluss auf die elektromagnetische Verträglichkeit des erfindungsgemäßen Gehäuses vermieden oder zumindest erheblich minimiert. Zudem ist dadurch sichergestellt, dass das Halteelement exakt zur sicheren Halterung beziehungsweise Fixierung des Steckverbinders in dem Gehäuse positioniert wird.

Dabei hat es sich zudem als sinnvoll erwiesen, dass wenigstens ein Positionierungselement des Schalenelementes als Führungselement ausgebildet ist, das mit einem Gegenführungselement des Halteelementes zusammenwirkt. Hierdurch wird sichergestellt, dass bei Einführung des Halteelementes in das jeweilige Schalenelement das Halteelement exakt in seine Zielposition geführt wird, in welcher es den Steckverbinder im Montagezustand des Gehäuses sicher in diesem festhält.

Weiterhin kann in vorteilhafter Weise vorgesehen sein, dass an dem Halteelement Rastnasen angeordnet sind, die in Montagestellung in Aufnahmen der Schalenelemente eingreifen und so das jeweilige Halteelement unverlierbar aber vorzugsweise beweglich in dem entsprechenden Schalenelement festgehalten ist. Hierdurch ist sichergestellt, dass die Halteelemente der Schalenelemente bei der Montage des Gehäuses zwar bereits an den Schalenelementen unverlierbar angeordnet sind. Jedoch wird durch die bewegliche unverlierbare Anordnung der Halteelemente in den Schalenelementen bei der Montage des erfindungsgemäßen Gehäuses eine gewisse Toleranz bereit gestellt, die bei Montage des Gehäuses für eine fehlerunanfälligere Herstellung beziehungsweise Montage des erfindungsgemäßen Gehäuses beitragen kann.

Weitere Ziele, Merkmale und Anwendungsmöglichkeiten der vorliegenden Erfindung ergeben sich aus der nachfolgenden Beschreibung eines Ausführungsbeispiels anhand der Zeichnungen.

Es zeigen:
- Figur 1:: ein Ausführungsbeispiel eines Schalenelementes eines Gehäuses einer erfindungsgemäßen Steckverbindungin einer perspektivischen Ansicht,
- Figur 2:: ein Halteelement für ein Schalenelement gemäß Figur 1 in einer perspektivischen Ansicht,
- Figur 3:: das Halteelement gemäß Figur 2 eingesetzt in das Schalenelement gemäß Figur 1 in einer perspektivischen Ansicht,
- Figur 4:: ein Ausführungsbeispiel eines Steckverbinders für ein Gehäuse einer erfindungsgemäßen Steckverbindung in einer perspektivischen Ansicht,
- Figur 5:: ein erstes Ausführungsbeispiel einer Kabelhalterung für eine erfindungsgemäße Steckverbindung in einer perspektivischen Ansicht,
- Figur 6:: ein zweites Ausführungsbeispiel einer Kabelhalterung für eine erfindungsgemäße Steckverbindung in einer perspektivischen Ansicht,
- Figur 7:: ein drittes Ausführungsbeispiel einer Kabelhalterung für eine erfindungsgemäße Steckverbindung in einer perspektivischen Ansicht,
- Figur 8:: das Schalenelement gemäß der Figur 3 mit zusätzlich eingesetztem Steckverbinder in einer perspektivischen Ansicht,
- Figur 9:: das Schalenelement gemäß der Figur 8 mit zusätzlich aufgesetztem Halteelement für das obere Schalenelement in einer perspektivischen Ansicht,
- Figur 10:: das Schalenelement gemäß Figur 9 mit zusätzlich eingesetzter Kabelhalterung gemäß Figur 7 in einer perspektivischen Ansicht,
- Figur 11:: ein Ausführungsbeispiel eines Gehäuses einer erfindungsgemäßen Steckverbindung in einer perspektivischen Ansicht,
- Figur 12:: ein erster Querschnitt durch das Gehäuse gemäß Figur 11,
- Figur 13:: ein zweiter Querschnitt durch das Gehäuse gemäß der Figur 11,
- Figur 14:: ein dritter Querschnitt durch das Gehäuse gemäß der Figur 11 und
- Figur 15:: ein vierter Querschnitt durch das Gehäuse gemäß der Figur 11.

In der Figur 1 ist ein unteres Schalenelement 100 eines Ausführungsbeispiels eines Gehäuses einer erfindungsgemäßen Steckverbindung in einer perspektivischen Ansicht dargestellt. Bei diesem Ausführungsbeispiel des Gehäuses handelt es sich um ein DVI-Steckergehäuse, welches an seinem einen Ende eine Öffnung für einen DVI-Steckverbinder 1 gemäß der Figur 4 aufweist. An seinem anderen Ende hat das Gehäuse eine Öffnung, in welcher eine Kabelhalterung 9 gemäß den Figuren 5 bis 7 fixierbar ist. Ein fertig montiertes erfindungsgemäßes DVI-Steckergehäuse ist der Figur 11 zu entnehmen.

Das Schalenelement 100 ist in seinem vorderen Bereich, in welchem der DVI-Steckverbinder 1 eingesetzt wird, im Wesentlichen rechteckig ausgebildet und enthält dort eine Freimachung 15, in welcher der DVI-Steckverbinder 1 positionierbar ist. Zu seinem anderen Ende hin läuft das Schalenelement 100 konisch aus, wo es eine Aufnahme 3 für eine Kabelhalterung 9 aufweist. In dieser Aufnahme 3 ist eine entsprechende Kabelhalterung 9 in montiertem Zustand des Gehäuses gemäß der Figur 11 unverlierbar und unbeweglich fixiert. Dabei weist die Aufnahme 3 eine Vertiefung 26 auf, in welche im montierten Zustand eine Wulst 25 der Kabelhalterung 9 eingreift, wodurch ein direkter Durchtritt von elektromagnetischer Strahlung in das Gehäuse hinein und aus dem Gehäuse heraus wirkungsvoll unterbunden ist.

Das Schalenelement 100 weist in seinem vorderen Bereich an seiner einen Seite Rastelemente 11 und 12 auf, welche mit entsprechenden Gegenrastelementen 21 und 22 auf der anderen Seite im vorderen Bereich des Schalenelementes 100 korrespondieren. In gleicher Weise weist das Schalenelement 100 in seinem hinteren, konisch zulaufenden Bereich auf der einen Seite Rastelemente 13 und 14 auf, die mit entsprechenden Gegenrastelemente 23 und 24 auf der anderen Seite im konisch zulaufenden hinteren Bereich des Schalenelementes 100 korrespondieren.

Das Schalenelement 100 ist dabei identisch zu einem Schalenelement 200, wie es in Figur 11 in dem montierten Gehäuse dargestellt ist, ausgebildet. Durch die spezielle identische Ausbildung der Schalenelemente 100 und 200 können diese nunmehr in einfacher Weise zu dem Gehäuse gemäß der Figur 11 zusammenmontiert werden. Dabei greifen die Rastelemente 11 und 12 des Schalenelementes 100 in die in der Figur 11 nicht sichtbaren Gegenrastelemente 21 und 22 des Schalenelementes 200 und die Rastelemente 13 und 14 des Schalenelementes 100 in entsprechende Gegenrastelemente 23 und 24 des Schalenelementes 200 ein und umgekehrt.

Durch die spezielle stufenförmige Ausbildung der Rastelemente 11, 12, 13 und 14 sowie der Gegenrastelemente 21, 22, 23 und 24 sowie einer Abdeckung 16 an einer Seite im vorderen Bereich der Schalenelemente 16 ist sichergestellt, dass die Grenzbereiche der Schalenelemente in 100 und 200 im montierten Zustand keinen direkten Durchgang bilden und auch stufenförmig ausgebildet sind. Die Grenzbereiche der Schalenelemente 100 und 200 sind im Bereich der Rastelemente 11 bis 14 und Gegenrastelemente 21 bis 24 sowie der Abdeckung 16 in Montagestellung der Schalenelemente 100 und 200 gemäß Figur 11 derart angeordnet, dass die Grenzbereiche stufig ausgebildet sind. Dies ist auch deutlicher den nachfolgend noch detaillierter beschriebenen Schnittdarstellungen der Figuren 14 und 15 zu entnehmen. Hierdurch ist einem direkten Durchtritt von elektromagnetischer Strahlung beziehungsweise elektromagnetischer Felder durch das Gehäuse -sowohl von innen nach außen als auch von außen nach innen- wirkungsvoll entgegengewirkt.

Weiterhin weist das Schalenelement 100 gemäß der Figur 1 und somit auch das Schalenelement 200 Positionierungselemente 31 bis 35 auf, welche mit Gegenpositionierungselementen 41 bis 45 eines Halteelementes 2, wie es in Figur 2 dargestellt ist, korrespondieren. Die Positionierungselemente 31 bis 34 der Schalenelemente 100 und 200 sind dabei als Führungselemente beziehungsweise Führungsschienen ausgebildet, die in entsprechende, als Führungsöffnungen ausgebildete Gegenpositionierungselemente 41 bis 44 des Halteelementes 2 eingreifen. Weiterhin weisen die Schalenelemente 100 und 200 in ihrem vorderen Bereich auf beiden Seiten Aufnahmen 20 auf, in welche entsprechende, an den Halteelementen 2 angeordnete Rastnasen 10 eingreifen. Diese Rastnasen 10 und Aufnahmen 20 dienen dazu, dass das Halteelement 2 an den Schalenelementen 100 und 200 - vor deren endgültigen Montage zu dem erfindungsgemäßen Gehäuse - unverlierbar aber beweglich anordenbar ist.

In der Figur 2, in welcher das Halteelement 2 in separater Darstellung gezeigt ist, ist auch deutlich ein Haltemechanismus 4 erkennbar, mit dem, nach Anordnung des Halteelementes 2 in dem jeweiligen Schalenelement 100 oder 200 ein entsprechender Steckverbinder 1 sicher festgehalten werden kann. Der Haltemechanismus 4 besteht im vorliegenden Fall aus zwei Federarmen 5 an deren freien Ende eine die Federarme 5 verbindende Rastnase 6 angeordnet ist.

Weiterhin weist das Halteelement 2 eine Anlagefläche 40 auf, in welcher in Montagestellung eine Anlagefläche 50 des Steckverbinders 1 zum Liegen kommt.

Noch erwähnt sei hierbei, dass das Positionierungselement 35 der Schalenelemente 100 und 200 als kreisförmige Erhebung im vorderen Bereich der Schalenelemente 100 und 200 ausgebildet ist, und mit einer entsprechend kreisförmigen Öffnung 45 des Halteelementes 2 korrespondiert.

In Figur 3 ist nunmehr dargestellt, wie das Halteelement 2 in dem Schalenelement 100 angeordnet ist. Dabei sind die Positionierungselemente 31 bis 35 des Schalenelementes 100 in den Gegenpositionierungselementen 41 bis 45 des Halteelementes 2 positioniert. Damit bei der Handhabung das Halteelement 2 nicht aus dem Schalenelement 100 verloren geht, hält die Rastnase 10 des Halteelementes, welche innerhalb der Aufnahme 20 des Schalenelementes 100 verschiebbar positioniert ist, das Halteelement 2 beweglich aber unverlierbar an dem Schalenelement 100 fest.

Figur 4 zeigt nunmehr einen DVI-Steckverbinder 1, der in dem hier gezeigten Ausführungsbeispiel des Gehäuses positionierbar ist. Der Steckverbinder 1 weist dabei eine Vielzahl von Kontakten 60 auf, an denen entsprechende Leitungen beziehungsweise Signalleitung des Kabels, die in den Figuren der Übersichtlichkeit halber nicht dargestellt sind, anordenbar sind, beispielsweise durch ein Verlöten der entsprechenden Leitungen mit den Kontakten.

Der Steckverbinder 1 weist dabei zudem eine Rückwand 8 auf, die mit einer Anlagefläche 50 versehen ist, die in montiertem Zustand an der Anlagefläche 40 des Halteelementes 2 zum Liegen kommt. Ferner weist diese Hinterwand 8 eine Ausnahme 7 auf, in welcher der Haltemechanismus 4 des Halteelementes 2 eingreifen kann. Im montierten Zustand hintergreift dabei die Rastnase 6, welche an den Federarmen 5 des Halteelementes 2 angeordnet ist, die Hinterwand 8 des Steckverbinders 1 und gewährleistet somit, dass die Anlageflächen 50 und 40 des Steckverbinders beziehungsweise des Halteelementes sicher in Montagestellung aneinander zum Liegen kommen und in dieser Lage verbleiben.

Figur 5 zeigt eine massive Kabelhalterung 9, welche in die Aufnahme 3 der Schalenelemente 100 und 200 einsetzbar ist. Die Kabelhalterung 9 weist dabei einen massiven Grundkörper 19 auf, an welchen abgeschrägten Flächen 17 und 18 angeordnet sind. Der Grundkörper 19 dient dabei dazu, dass die Kabelhalterung 9 in der Aufnahme 3 der Schalenelemente 100 und 200 im montierten Zustand des Gehäuses sicher gehalten ist. Um diesen sicheren Halt noch zu verstärken, sind die abgeschrägten Flächen 17 und 18 vorgesehen, die sich im Inneren der Schalenelemente 100 und 200 beziehungsweise des Gehäuses an der Innenseite des konisch zusammenlaufenden Endes abstützen, wenn der Grundkörper 19 der Kabelhalterung 9 in der Aufnahme 3 der Schalenelemente 100 und 200 aufgenommen ist. Zu dem weist die Kabelhalterung 9 eine Kabelöffnung 51 auf, durch welche ein Kabel mit seiner Vielzahl von Leitungen durchführbar ist. Dabei kann es vorgesehen sein, dass unterschiedliche Kabelhalterungen mit unterschiedlichen Durchmessern der Kabelöffnung 51 vorgesehen sind, sodass in das Gehäuse Kabel mit unterschiedlichen Durchmessern eingeführt werden können.

In der Darstellungen gemäß der Figuren 6 und 7, sind zwei weitere Ausführungsbeispiele von Kabelhalterungen gezeigt, die allerdings andere Kabelöffnungen 52 beziehungsweise 53 aufweisen. Hiedurch wird deutlich, dass es mit dem gleichen Gehäuse möglich ist, unterschiedliche Kabel mit unterschiedlichen Kabeldurchmessern beziehungsweise -geometrien darin zu verwenden.

In Figur 8 ist nunmehr gezeigt, wie der Steckverbinder 1 in montierter Stellung in dem Gehäuse gehalten ist. Zur besseren Verdeutlichung ist hierbei auf die Darstellung des oberen Schalungselementes 2 verzichtete worden. Deutlich ist zu erkennen, wie die Anlageflächen 40 des Halteelementes 2 und die Anlageflächen 50 des Steckverbinders 1 aneinander zum Liegen kommen. Damit die aneinander liegenden Anlageflächen 40 und 50 sich nicht voneinander lösen können, hintergreift die an den Federarmen 5 gehaltenen Rastnasen 6 des Federmechanismuses 4 des Halteelementes 2 die Hinterwand 8 des Steckverbinders 1.

Zum Verbinden des Steckverbinders 1 mit dem Gehäuse wird dabei der Steckverbinder 1 in die vordere Öffnung des Gehäuses eingeschoben bis die Rastnase 6 des Halteelementes 2 in die Aufnahme 7 an der Hinterwand 8 des Steckverbinders eingreift. Während des Einsteckens des Steckverbinders 1 in das Gehäuse wird dabei die Rastnase 6 des Halteelementes 2 über die federelastische Verbindung der Federarme 5 angehoben, bis die Rastnase 6 die Hinterwand 8 des Steckverbinders überwunden hat. Die Federarme 5 bewirken dann, dass die Rastnase 6 diese Hinterwand 8 des Steckverbinders hintergreift. In dieser Position kommen nun die Anlageflächen 40 und 50 des Halteelementes und des Steckverbinders aneinander zum Liegen, sodass der Steckverbinder sicher in dem Gehäuse, welches durch die Schalenelemente 100 und 200 gebildet ist, gehalten wird.

In den weiteren Figuren 9 bis 11 ist nunmehr der sukzessive Aufbau des Gehäuses mit der Kabelhalterung 9 und dem Steckverbinder 1 sowie den Halteelementen 2 und den Schalenelementen 100 und 200 dargestellt. Hierbei sei nochmals darauf hingewiesen, dass auf Grundlage der besseren Darstellbarkeit auf die Darstellung des die Leitungen beziehungsweise Signalleitungen enthaltenen Kabels verzichtet wurde. Deutlich zu erkennen ist dabei in Figur 11 die Wulst 25 der Kabelhalterung 9, die in montiertem Zustand in der Vertiefung 26 der Aufnahme 3 des Schalenelementes 200 aufgenommen wird.

In den Figuren 12 und 13 sind nun verschiedene Schnitte des Gehäuses dargestellt, um nochmals die Dichtigkeit des erfindungsgemäßen Gehäuses hinsichtlich elektromagnetischer Strahlung und des sicheren Halts des Steckverbinders 1 in dem Gehäuse zu demonstrieren.

Figur 12 zeigt dabei einen Querschnitt im hinteren Bereich des Gehäuses durch die Rastelemente 13 und 14 und Gegenrastelemente 23 und 24 der Schalenelemente 100 und 200. Wie dabei deutlich zu erkennen ist, ist es für elektromagnetische Strahlung beziehungsweise elektromagnetische Felder nicht in einfacher Weise möglich, die Grenzbereiche im Verbindungsbereich der beiden Schalenelemente 100 und 200 zu durchdringen, da diese über ihre gesamte Längserstreckung abgestuft sind.

Dies wird auch noch mal durch die Schnittdarstellung der Figur 13 verdeutlicht, die einen Schnitt durch die Rastelemente 12 und Gegenrastelemente 22 der Schalenelemente 100 und 200 zeigen.

Figur 14 zeigt einen Längsschnitt durch das erfindungsgemäße Gehäuse, deutlich zu erkennen sind dabei die in den Schalenelementen 100 und 200 gehaltenen Halteelemente 2 mit ihrem Haltemechanismus 4, bestehend aus den Federarmen 5 und der Rastnase 6. Weiterhin ist in dieser Darstellung auch deutlich die Freimachung 15 innerhalb des Gehäuses für den Steckverbinder 1 sowie die Anlagefläche 40 des Halteelementes 2 zu erkennen.

Figur 15 zeigt nunmehr das Gehäuse, nachdem der Steckverbinder 1 in die Freimachung 15 eingeschoben wurde, bis die Anlagefläche 50 an der Rückwand 8 des Steckverbinders an der Anlagefläche 40 des Halteelementes 2 zum Liegen kommt. Deutlich zu erkennen ist hierbei, wie die Rastnase 6 des Haltemechnismusses 4 des Halteelementes 2 die Hinterwand 8 des Steckverbinders 1 hintergreift und somit den sicheren Halt des Steckverbinders 1 in dem Gehäuse sicherstellt.

Der Konfektionsvorgang zur Herstellung der Steckverbindung mit dem erfindungsgemäßen Gehäuse kann sich dabei wie folgt darstellen:
Zuallererst wird die Kabelhalterung 9 über das die Leitungen beziehungsweise Signalleitungen enthaltene Kabel geschoben.

Nachfolgend werden die einzelnen Leitungen beziehungsweise Signalleitungen des Kabels mit den Kontakten 60 des Steckverbinders 1 verbunden.

Anschließend werden die das eigentliche Gehäuse bildenden Schalungshälften 100 und 200 mit den bereits darin angeordneten Halteelementen 2 derart auf die Kabelhalterung 9 gesteckt, dass diese sicher in dem Gehäuse gehalten ist. Dabei verschließen die Rastelemente 11 bis 14 in Zusammenwirkung mit den Gegenrastelementen 21 bis 24 die beiden Schalungselemente 100 und 200 zu dem erfindungsgemäßen Gehäuse. Anschließend wird der Steckverbinder in das Gehäuse eingeschoben bis die Rastnasen 6 der in den Schalenelementen 100 und 200 angeordneten Halteelementen 2 die Hinterwand 8 des Steckverbinders 1 hintergreifen und somit durch die Federkraft der Federarme 5 einrasten. In dieser Position ist der Steckverbinder 1 sicher im Gehäuse gehalten. Abschließend wird das Kabel an der Kabelhalterung 9 mit einem Crimpverschluss fest mit der Kabelhalterung 9 verbunden, sodass hinsichtlich der Leitungsverbindung auch eine Zugentlastung gewährleistet ist.

Mittels einer Angriffsöffnung 54, wie sie in Figur 11 dargestellt ist, können die Schalungselemente 100 und 200 des Gehäuses wieder voneinander gelöst werden, indem dort ein Werkzeug eingeführt wird und die Verbindung der Rastelemente 11 bis 14 mit den Gegenratselementen 21 bis 24 der Schalenelemente 100 und 200 wieder voneinander gelöst werden.

### Bezugszeichenliste

- 1: Steckverbinder
- 2: Halteelement
- 3: Aufnahme
- 4: Haltemechanismus
- 5: Federarm
- 6: Rastnase
- 7: Aufnahme
- 8: Hinterwand
- 9: Kabelhalterung
- 10: Rastnase
- 11: Rastelement
- 12: Rastelement
- 13: Rastelement
- 14: Rastelement
- 15: Freimachung
- 16: Abdeckung
- 17: Fläche
- 18: Fläche
- 19: Grundkörper
- 20: Aufnahme
- 21: Gegenrastelement
- 22: Gegenrastelement
- 23: Gegenrastelement
- 24: Gegenrastelement
- 25: Wulst
- 26: Vertiefung
- 31: Positionierungselement
- 32: Positionierungselement
- 33: Positionierungselement
- 34: Positionierungselement
- 35: Positionierungselement
- 40: Anlagefläche
- 41: Gegenpositionierungselement
- 42: Gegenpositionierungselement
- 43: Gegenpositionierungselement
- 44: Gegenpositionierungselement
- 45: Gegenpositionierungselement
- 50: Anlagefläche
- 51: Kabelöffnung
- 52: Kabelöffnung
- 53: Kabelöffnung
- 54: Angriffsöffnung
- 60: Kontakte
- 100: Schalenelement
- 200: Schalenelement

## Patentansprüche

1. Steckverbindung mit
einem Gehäuse für die Steckverbindung mit
einem unteren Schalenelementen (100) und
einem zu dem unteren Schalenelement (100) identischen oberen Schalenelement (200), wobei in jedem Schalenelement (100, 200) ein Halteelement (2) angeordnet ist, mit dem ein Steckverbinder (1) an dem Gehäuse befestig ist, und
wobei in jedem Schalenelement (100, 200) eine Aufnahme (3) vorgesehen ist, in der eine Kabelhalterung (9) aufnehmbar ist, und
wobei jedes Schalenelement (100, 200) wenigstens ein Rastelement (11, 12, 13, 14) aufweist, welches mit einem Gegenrastelement (21, 22, 23, 24) des jeweils anderen Schalenelementes (200, 100) zusammenwirkt, wobei die Rastelemente (11, 12, 13, 14) und die Gegenrastelemente (21, 22, 23, 24) mehrstufig, dass heißt stufenförmig mit mindestens zwei Stufen analog zu Treppenstufen, ausgebildet sind, **dadurch gekennzeichnet, dass** auch die gesamten Grenzbereiche zwischen den das Gehäuse bildenden Schalenelemente (100, 200) mit Ausnahme von Öffnungen für den Steckverbinder (1) und die Kabelhalterung (9) mehrstufig, dass heißt stufenförmig mit mindestens zwei Stufen analog zu Treppenstufen, ausgebildet sind, wobei an dem Halteelement (2) eine Anlagefläche (40) vorgesehen ist, an welcher eine Anlagefläche (50) des Steckverbinders (1) in Montagestellung zum Liegen kommt, wobei das Halteelement (2) einen Haltemechanismus (4) aufweist, der mit dem Steckverbinder (1) derart zusammenwirkt, dass dieser in Montageposition sicher und unverlierbar im Gehäuse gehalten ist, wobei der Haltemechanismus (4) des Halteelementes (2) wenigstens einen Federarm (5) aufweist, an dem eine Rastnase (6) angeordnet ist, und der dazu ausgebildet ist, in eine Aufnahme (7) innerhalb einer Hinterwand (8) des Steckverbinders (1) einzugreifen, wobei die Rastnase (6) in Montagestellung die Hinterwand (8) des Steckverbinders (1) hintergreift.

2. Steckverbindung nach nach Anspruch 1, **dadurch gekennzeichnet,**
**dass** in der Aufnahme (3) für die Kabelhalterung (9) eine Vertiefung (26) vorgesehen ist, in welche eine Wulst (25) der Kabelhalterung aufnehmbar ist.

3. Steckverbindung nach einem der vorhergehenden Ansprüche, **dadurch gekennzeichnet, dass** das in dem jeweiligen Schalenelement (100, 200) angeordnete Halteelement (2) als separates in dem jeweiligen Schalenelement (100, 200) einsetzbares Bauteil ausgebildet ist.

4. Steckverbindung nach Anspruch 3, **dadurch gekennzeichnet, dass** in den Schalenelementen (100, 200) wenigstens ein Positionierungselement (31, 32, 33, 34, 35) vorgesehen ist, das mit einem Gegenpositionierungselement (41, 42, 43, 44, 45) des jeweiligen Halteelementes (2) zusammenwirken.

5. Steckverbindung nach Anspruch 4, **dadurch gekennzeichnet, dass** wenigstens ein Positionierungselement (31, 32, 33, 34) des Schalenelementes (100, 200) als Führungselement ausgebildet ist, das mit einem als Gegenführungselement ausgebildeten Gegenpositionierungselement (41, 42, 42, 44) des Halteelementes (2) zusammenwirkt.

6. Steckverbindung nach einem der vorhergehenden Ansprüche, **dadurch gekennzeichnet, dass** an dem Halteelement (2) Rastnasen (10) angeordnet sind, die in Montagestellung in Aufnahmen (20) der Schalenelemente (100, 200) eingreifen und so das jeweilige Halteelement (2) unverlierbar aber vorzugsweise beweglich in dem entsprechenden Schalenelement (100, 200) festgehalten ist.

## Claims

1. A connector assembly with
a housing for the connector assembly, with
a lower shell element (100) and an upper shell element (200) which is identical to the lower shell element (100),
wherein a retaining element (2) is arranged in each shell element (100, 200), by means of which a connector (1) is secured to the housing,
and wherein in each shell element (100, 200) a receptacle (3) is provided in which a cable holder (9) is receivable,
and wherein each shell element (100, 200) comprises at least one latching element (11, 12, 13, 14) which cooperates with a corresponding counter-latching element (21, 22, 23, 24) of the respective other shell element (200, 100),
wherein the latching elements (11, 12, 13, 14) and the counter-latching elements (21, 22, 23, 24) are formed in a multi-stage manner, that means step-shaped with at least two stages analogous to stair steps,
**characterized in that**
the entire boundary regions between the shell elements (100, 200) forming the housing, with the exception of openings for the connector (1) and the cable holder (9), are formed also in a multi-stage manner, that means step-shaped with at least two stages analogous to stair steps,
wherein a contact surface (40) is provided on the retaining element (2), against which a contact surface (50) of the connector (1) bear in a mounting position, wherein the retaining element (2) comprises a retaining mechanism (4) which cooperates with the connector (1) in such a way that the connector (1) is securely and captive retained in the housing in the mounting position,
wherein the retaining mechanism (4) of the retaining element (2) comprises at least one spring arm (5) on which a latching lug (6) is arranged,
and which is configured to engage with a recess (7) within a rear wall (8) of the connector (1),
wherein, in the mounting position, the latching lug (6) engages behind the rear wall (8) of the connector (1).

2. The connector assembly according to claim 1,
**characterized in that**
in the receptacle (3) for the cable holder (9) a recess (26) is provided, into which a bead (25) of the cable holder (9) is receivable.

3. The connector assembly according to any one of the preceding claims,
**characterized in that**
the retaining element (2) arranged in the respective shell element (100, 200) is formed as a separate component insertable into the respective shell element (100, 200).

4. The connector assembly according to claim 3,
**characterized in that**
in the shell elements (100, 200) at least one positioning element (31, 32, 33, 34, 35) is provided which cooperates with a counter-positioning element (41, 42, 43, 44, 45) of the respective retaining element (2).

5. The connector assembly according to claim 4,
**characterized in that**
at least one positioning element (31, 32, 33, 34) of the shell element (100, 200) is formed as a guide element which cooperates with a counter-positioning element (41, 42, 43, 44) of the retaining element (2), which is formed as a counter-guide element.

6. The connector assembly according to any one of the preceding claims,
**characterized in that**
latching lugs (10) are arranged on the retaining element (2), which, in the mounting position, engage in receptacles (20) of the shell elements (100, 200) and thereby retain the respective retaining element (2) in a captive but preferably movable manner in the corresponding shell element (100, 200).

## Revendications

1. Connection enfichable avec
un boîtier pour la connection enfichable, avec
un élément inférieur de coquille (100) et
un élément supérieur de coquille (200) identique à l'élément inférieur de coquille (100), un élément de retenue (2) étant disposé dans chaque élément de coquille (100, 200), élément de retenue au moyen duquel une fiche (1) est apte à être fixée sur le boîtier, et
un logement (3) étant prévu dans chaque élément de coquille (100, 200), logement dans lequel un support de câble (9) est apte à être reçu, et
chaque élément de coquille (100, 200) présentant au moins un élément d'encliquetage (11, 12, 13, 14), lequel coopère avec un élément d'encliquetage complémentaire (21, 22, 23, 24) de l'autre élément de coquille respectif (200, 100), les éléments d'encliquetage (11, 12, 13, 14) et les éléments d'encliquetage complémentaires (21, 22, 23, 24) étant conçus en plusieurs étages, c'est-à-dire en forme étagée avec au moins deux étages comme des marches d'escalier, **caractérisé par le fait que** toutes les zones limites entre les éléments de coquille (100, 200) formant le boîtier, à l'exception des ouvertures pour la fiche (1) et le support de câble (9), sont également conçues en plusieurs étages, c'est-à-dire en forme étagée avec au moins deux étages, comme des marches d'escalier, une surface d'appui (40) étant prévue sur l'élément de retenue (2), surface d'appui sur laquelle une surface d'appui (50) de la fiche (1) vient s'appuyer en position de montage, l'élément de retenue (2) présentant un mécanisme de retenue (4) qui coopère avec la fiche (1) de telle sorte que celle-ci est maintenue de manière sûre et imperdable dans le boîtier en position de montage, le mécanisme de retenue (4) de l'élément de retenue (2) présentant au moins un bras à ressort (5) sur lequel est disposé un ergot d'encliquetage (6) et qui est conçu pour s'engager dans un logement (7) à l'intérieur d'une paroi arrière (8) de la fiche (1), l'ergot d'encliquetage (6) s'engageant derrière la paroi arrière (8) de la fiche (1) en position de montage.

2. Connection enfichable selon la revendication 1, **caractérisé par le fait qu'**un renfoncement (26) est prévu dans le logement (3) pour le support de câble (9), renfoncement dans lequel un bourrelet (25) du support de câble est apte à être logé.

3. Connection enfichable selon l'une des revendications précédentes, **caractérisé par le fait que** l'élément de retenue (2) disposé dans l'élément de coquille respectif (100, 200) est conçu comme un composant séparé apte à être introduit dans l'élément de coquille (100, 200) Respectif.

4. Connection enfichable selon la revendication 3, **caractérisé par le fait qu'**au moins un élément de positionnement (31, 32, 33, 34, 35) est prévu dans les éléments de coquille (100, 200), lequel coopère avec un élément de positionnement complémentaire (41, 42, 43, 44, 45) de l'élément de retenue respectif (2).

5. Connection enfichable selon la revendication 4, **caractérisé par le fait qu'**au moins un élément de positionnement (31, 32, 33, 34) de l'élément de coquille (100, 200) est conçu comme élément de guidage qui coopère avec un élément de positionnement complémentaire (41, 42, 43, 44) de l'élément de retenue (2) conçu comme un élément de guidage complémentaire.

6. Connection enfichable selon l'une des revendications précédentes, **caractérisé par le fait que**, sur l'élément de retenue (2), sont disposés des ergots d'encliquetage (10) qui, en position de montage, s'engagent dans des logements (20) des éléments de coquille (100, 200) et ainsi l'élément de retenue respectif (2) est maintenu de manière imperdable mais de préférence mobile dans l'élément de coquille correspondant (100, 200).
